# DEMANDE DE BREVET EUROPEEN

(11) **EP 0 375 474 A1**
(43) Date de publication de la demande: **27.06.1990**
(21) Numéro de dépôt: 89403090.7
(22) Date de dépôt: 08.11.1989
(51) Int. Cl.: C11D 3/43, C11D 10/04, C11D 3/10, C11D 3/33

(54) **Nettoyant liquide pour surfaces solides à base de dérivés terpéniques et procédé pour sa fabrication**

(30) Priorité: 19.12.1988 FR 8816746
(71) Demandeur: LES DERIVES RESINIQUES ET TERPENIQUES, F-40100 Dax (FR)
(72) Inventeur: Dufau,Ghislain, F-40100 Dax (FR); Dubearnes,Robert, F-40560 Vielle Saint Girons (FR)
(74) Mandataire: Polus, Camille

(57) **Abrégé**

Cette composition comprenant (% en poids) de 4 à 5% d'un ou plusieurs acides gras de tall oil, de 4 à 6% de dérivés terpéniques, de 3 à 5% d'un alcanol en C₁-C₄, de 1,5 à 3,0% d'un surfactif non ionique, de 0,3 à 0,6% d'hydroxyde de sodium ou de potassium, le cas échéant des additifs en quantité suffisante, le reste étant constituée par de l'eau, est caractérisée selon l'invention en ce qu'elle contient de 1,5 à 3% de carbonate de sodium et de 1 à 3% d'un agent séquestrant organique choisi parmi les sels de sodium de l'acide nitrilotriacétique, de l'acide éthylènediamine-tétraacétique, de l'acide diéthylène-triamine-pentaacétique, de l'acide-diéthylène-triamine-pentaméthylène-phosphonique, de l'acide éthylène-diamine-tétraméthylène-phosphonique et de l'acide citrique.

## Description

La présente invention concerne une composition nettoyante liquide à base de dévirés terpéniques, notamment pour le lavage des surfaces solides, et un procédé pour sa fabrication.

Il existe des compositions liquides adaptées à l'usage précisé ci-dessus contenant des acides gras de tall oil saponifiés, un détergent du type non-ionique, de l'alcool éthylique, des dérivés terpéniques (carbures et/ou alcools terpéniques), des sels minéraux alcalins (en particulier du tripolyphosphate de sodium), un colorant et de l'eau.

Ces compositions sont relativement sensibles aux ions alcalino-terreux contenus dans les eaux dures et la formation de sels de calcium d'acides gras peut être à l'origine des traces ou trainées observées dans certaines conditions d'utilisation. De plus, leur forte teneur en phosphates les rend indésirables à cause de l'eutrophisation des lacs et des cours d'eau.

Finalement, le pH de ces compositions est souvent trop alcalin et présente donc des inconvénients pour les utilisateurs et pour les emploi sur certains matériaux.

On a déjà proposé des formulations de ce type contenant, outre du tripolyphosphate de sodium, un silicate de métal alcalin et dont le pH est ajusté à environ 10,5. Ce pH moins alcalin est obtenu en fabriquant "in-situ" un silicate de sodium pour lequel le rapport Rₘ = SiO₂/Na₂O est élevé (Rm>7). De ce fait, ce type de silicate n'améliore par le pouvoir détergent et présente l'inconvénient de troubler la formulation en lui donnant un aspect physiquement non homogène.

La Demanderesse a maintenant trouvé une composition de nettoyant liquide à base de dévivés terpéniques qui présente une meilleure résistance aux ions alcalono-terreux, ne contient pas de phosphate, tout en ayant un pH peu élevé. Elle a en effet établi :
- qu'un pH d'environ 10,5 peut être avantageusement obtenu en réalisant la saponification des acides gras de tall oil par un mélange de carbonate de sodium et de soude; le fraction de carbonate de sodium n'ayant pas été utilisée comme agent de saponification sert de "réserve alcaline douce" et de régulateur de viscosité dans la composition de nettoyage; et
- qu'une meilleure efficacité en présence d'eau dure est obtenu en utilisant, au lieu de phosphates, un séquestrant organique.

La présente invention a donc pour objet une composition de nettoyant liquide, notamment pour le lavage des surfaces solides, comprenant (% en poids) de 4 à 5% d'un ou plusieurs acides gras de tall oil, de 4 à 6% de dérivés terpéniques, de 3 à 5% d'un alcanol en C₁-C₄, de 1,5 à 3,0% d'un surfactif non ionique, de 0,3 à 0,6% d'hydroxyde de sodium ou de potassium, le cas échéant des additifs en quantité suffisante, le reste étant constituée par de l'eau, caractérisée en ce qu'elle contient de 1,5 à 3% de carbonate de sodium et de 1 à 3% d'un agent séquestrant organique choisi parmi les sels de sodium de l'acide nitrilotriacétique (NTA), de l'acide éthylènediamine-tétraacétique (EDTA), de l'acide diéthylène-triamine-pentaacétique (DETA), de l'acide diéthylène-triamine-pentaméthylène-phosphonique (DTPMP) de l'acide éthylène-diamine-tétraméthylène-phosphonique (EDITEMPA) et de l'acide citrique.

Les acides gras de tall oil sont notamment des acides gras à 2% d'acides résiniques.

Les dérivés terpéniques sont définis comme un mélange de carbures et d'alcools terpéniques, notamment dans les proportions 50/50 à 5/95, préférentiellement 80 à 95%. Les alcools terpéniques contiennent notamment 70 à 100% de terpinéols, préférentiellement 80 à 95%. Les alcools sont essentiellement des terpinéols, provenant de la distillation des essences de conifères ou obtenus par hydratation de ces essences.

L'alcanol en C₁-C₄ peut être notamment l'éthanol.

Les additifs sont les produits habituellement ajoutés en faibles proportions aux compositions de détergents du type envisagé, et consistent en particulier en un agent anti-oxydant, un parfum et/ou un renforçateur de parfum, un colorant, etc.

Par surfactif non ionique, on entend des détergents de synthèse classiques ne possédent aucun ion actif. Comme exemples non limitatifs, on peut citer les nonyl-phénols éthoxylés, les alcools oxo C10-C13-C13/C15... éthoxylés, etc.

L'agent séquestrant organique peut être de préférence le sel tétrasodique de l'acide éthylène diamine tétracétique (Na₄EDTA), le sel trisodique de l'acide nitrilotriacétique (Na₃NTA) ou le citrate de sodium.

Un point important réside dans les proportions des différents constituants de la nouvelle formulation afin que celle-ci soit stable au stockage et conserve de bonnes caractéristiques de viscosité.

La composition doit avoir une viscosité à 20° comprise entre 55 et 140 centistokes (10⁻⁶ m².s) et préférentiellement 70 à 120 centistokes. Les mesures de viscosité à 20°C sont réalisées à l'aides de coupes consistométriques (coupe AFNOR T 30.014, de dimension normalisée = 4 mm). La méthode consiste à mesurer, à une température déterminée, le temps d'écoulement d'un certain volume de produit étudié, à travers un ajutage de diamètre déterminé.

La formule de transformation des temps d'écoulement en secondes (T) en unités de viscosité centistokes est la suivante :

Utilisées avec une eau de dureté moyenne, les compositions liquides selon l'invention ont un bon pouvoir nettoyant et ne laissent pas de traces sur les surfaces dures, mêmes lors d'un surdosage accidentel. De plus, elles constituent un produit non agressif pour la peau.

Pour des raisons économiques, la composition de nettoyant liquide selon l'invention peut être proposée dans une version concentrée afin de réduire le poids d'eau transporté. Celle-ci consiste en une diminuation du pourcentage d'eau contenu dans la formulation. Cette diminution ayant été étudiée afin que leconcentré se présente sous forme stable et ayant une viscosité adéquate. L'eau nécessaire est ensuite ajoutée au stade de la réalisation de la composition finale prête à l'emploi.

Le procédé de fabrication de la composition nettoyante selon l'invention est le suivant :
- dissolution du carbonate de sodium, de l'hydroxyde de sodium ou de potassium et de l'agent séquestrant organique dans l'eau;
- addition simultanée de l'alcool, des dérivés terpéniques, de l'acide gras de tall oil, et éventuellement du parfum ou renforçateur de parfum; afin que la saponification des acides gras soit totale, l'agitation doit durer de 1 à 2 heures,
- addition du surfactif non ionique, de l'agent anti-oxydant et éventuellement du colorant,
- agitation jusqu'à homogénéisation totale.

Les exemples suivantes illustrent l'invention.

| EXEMPLE 1 : Composition de nettoyant contenant du Na₄ EDTA comme agent séquestrant et du nonyl phénol éthoxylé à 9 OE* comme surfactif | |
|---|---|
| - Eau ..... | 81,67 |
| - Carbonate de sodium anhydre ..... | 2,08 |
| - Na₄EDTA en poudre ..... | 1,25 |
| - Lessive de soude (à 28,33%) ..... | 1,40 |
| - Alcool éthylique ..... | 3,32 |
| - Carbures terpéniques ..... | 0,65 |
| - Alcools terpéniques à 85% de terpinéols ..... | 3,93 |
| - Acides gras de Tall oil à 2% d'acides résiniques ..... | 4,10 |
| - Nonyl phénol éthoxylé à 9 OE ..... | 1,60 |
| - Colorant vert et agent anti-oxydant | qs |

| | |
|---|---|
| * OE : oxyde d'éthylène | |

| Caractéristiques : | |
|---|---|
| - pH = 10,4 - 10,5 | |
| - viscosité (coupe AFNOR T 30.014 - 4 mm/20°C) # 29 s ou 96 centistokes (10⁻⁶ m².s) | |
| - stabilité au stockage : T ≧50°C | |

| EXEMPLE 2 : Composition de nettoyant contenant du Na₄ EDTA comme agent séquestrant et de l'alcool oxo C13 éthoxylé à 8 OE comme surfactif. | |
|---|---|
| - Eau ..... | 81,67 |
| - Carbonate de sodium anhydre ..... | 2,08 |
| - Na₄EDTA en poudre ..... | 1,25 |
| - Lessive de soude (à 28,33%) ..... | 1,40 |
| - Alcool éthylique ..... | 3,32 |
| - Carbures terpéniques ..... | 0,65 |
| - Alcools terpéniques à 85% de terpinéols ..... | 3,93 |
| - Acides gras de Tall oil à 2% d'acide résiniques ..... | 4,10 |
| - Alcool oxo C13 éthyloxé à 8 OE | 1,60 |
| - Colorant vert et agent anti-oxydant | qs |

| Caractéristiques : | |
|---|---|
| - pH = 10,4 - 10,5 | |
| - viscosité (coupe AFNOR T 30.014 - 4 mm/20°C) # 27 s ou 88 centistokes (10⁻⁶ m².s) | |
| - stabilité au stockage : T ≧50°C | |

| EXEMPLE 3 : Composition de nettoyant contenant du Na₃NTA comme agent séquestrant et du nonyl phénol éthoxylé à 9 OE comme surfactif. | |
|---|---|
| - Eau ..... | 81,67 |
| - Carbonate de sodium anhydre ..... | 2,08 |
| - Na₃NTA ..... | 1,25 |
| - Lessive de soude (à 28,33%) ..... | 1,40 |
| - Alcool éthylique ..... | 3,32 |
| - Carbures terpéniques ..... | 0,65 |
| - Alcools terpéniques à 85% de terpinéols ..... | 3,93 |
| - Acides gras de Tall oil à 2% d'acides résiniques..... | 4,10 |
| - Nonyl phénol éthoxylé à 9 OE ..... | 1,60 |
| - Colorant vert et agent anti-oxydant | qs |

| Caractéristiques : | |
|---|---|
| - pH = 10,4 | |
| - viscosité (coupe AFNOR T 30.014 - 4 mm/20°C) # 26 s ou 84 centistokes (10⁻⁶ m².s) | |
| - stabilité au stockage : T ≧50°C | |

| EXEMPLE 4 : Composition de nettoyant contenant du citrate de sodium comme agent séquestrant et du nonyl phénol éthoxylé à 9 OE comme surfactif | |
|---|---|
| - Eau ..... | 78,90 |
| - Carbonate de sodium anhydre ..... | 2,08 |
| - Citrate de sodium ..... | 3,00 |
| - Lessive de soude (à 28,33%) ..... | 1,52 |
| - Alcool éthylique ..... | 3,32 |
| - Carbures terpéniques ..... | 0,65 |
| - Alcools terpéniques à 85% de terpinéols ..... | 3,93 |
| - Acides gras de Tall oil à 2% d'acides résiniques..... | 4,10 |
| - Nonyl phénol éthoxylé à 9 OE ..... | 2,50 |
| - Colorant vert et agent anti-oxydant | qs |

| Caractéristiques : | |
|---|---|
| - pH = 10,5 | |
| - viscosité (coupe AFNOR 30.014 - 4 mm/20°C) # 26 s ou 84 centistokes (10⁻⁶ m².s) | |
| - stabilité au stockage : T ≧40°C | |

| EXEMPLE 5 : Composition de nettoyant de l'exemple 1 en formule concentrée. | |
|---|---|
| - Eau ..... | 78,43 |
| - Carbonate de sodium anhydre ..... | 2,45 |
| - NA₄EDTA en poudre ..... | 1,47 |
| - Lessive de soude (à 28,33%) ..... | 1,65 |
| - Alcool éthylique ..... | 3,91 |
| - Carbures terpéniques ..... | 0,76 |
| - Alcools terpéniques à 85% de terpinéols ..... | 4,63 |
| - Acides gras de Tall oil à 2% d'acides résiniques ..... | 4,82 |
| - Nonyl phénol éthoxylé à 9 OE ..... | 1,88 |
| - Colorant vert et agent anti-oxydant | qs |

La composition finale prête à l'emploi est obtenu par ajout de 15 parts d'eau à 85 parts de ce concentré.

## Revendications

1. Composition de nettoyant liquide notamment pour le lavage des surfaces solides, comprenant (% en poids) de 4 à 5% d'un ou plusieurs acides gras de tall oil, de 4 à 6% de dérivés terpéniques, de 3 à 5% d'un alcanol en C₁-C₄, de 1,5 à 3,0% d'un surfactif non ionique, de 0,3 à 0,6% d'hydroxyde de sodium ou de potassium, le cas échéant des additifs en quantité suffisante, le reste étant constituée par de l'eau, caractérisée en ce qu'elle contient de 1,5 à 3% de carbonate de sodium et de 1 à 3% d'un agent séquestrant organique choisi parmi les sels de sodium de l'acide nitrilotriacétique, de l'acide éthylène-diamine-tétraacétique, de l'acide diéthylène-triamine-pentaacétique, de l'acide diéthylène-triamine-pentaméthylène-phosphonique, de l'acide éthylène-diamine-tétraméthylène-phosphonique et de l'acide citrique.

2. Composition selon la revendication 1, caractérisée en ce que les dérivés terpéniques comprenant essentiellement des terpinéols.

3. Composition selon la revendication 1 ou la revendication 2, caractérisée en ce que l'agent séquestrant organique est le sel tétrasodique de l'acide éthylènediamine tétraacétique.

4. Composition selon la revendication 1 ou la revendication 2, caractérisée en ce que l'agent séquestrant organique est le sel trisodique de l'acide nitrilotriacétique.

5. Composition selon la revendication 1 ou la revendication 2, caractérisée en ce que l'agent séquestrant organique est le citrate de sodium.

6. Composition selon la revendication 1, caractérisée en ce qu'elle correspond à la formulation suivante :
| | |
|---|---|
| - Eau ..... | 81,67 |
| - Carbonate de sodium anhydre ..... | 2,08 |
| - Na₄EDTA en poudre ..... | 1,25 |
| - Lessive de soude (à 28,33%) ..... | 1,40 |
| - Alcool éthylique ..... | 3,32 |
| - Carbures terpéniques..... | 0,65 |
| - Alcools terpéniques à 85% de terpinéols ..... | 3,93 |
| - Acides gras de tall oil à 2% d'acide résiniques..... | 4,10 |
| - Nonyl phénol éthoxylé à 9 OE ..... | 1,60 |
| - Colorant vert et agent anti-oxydant | qs |
| * OE : oxyde d'éthylène. | |

7. Composition selon la revendication 1, caractérisée en ce qu'elle correspond à la formulation suivante :
| | |
|---|---|
| - Eau ..... | 81,67 |
| - Carbonate de sodium anhydre ..... | 2,08 |
| - Na₃NTA ..... | 1,25 |
| - Lessive de soude (à 28,33%) ..... | 1,40 |
| - Alcool éthylique ..... | 3,32 |
| - Carbures terpéniques..... | 0,65 |
| - Alcools terpéniques à 85% de terpinéols ..... | 3,93 |
| - Acides gras de tallol à 2% d'acides résiniques..... | 4,10 |
| - Nonyl phénol éthoxylé à 9 OE ..... | 1,60 |
| - Colorant vert et agent anti-oxydant | qs |

8. Procédé pour la fabrication d'une composition selon l'une quelconque des revendications 1 à 7, caractérisé par les étapes suivantes :
- dissolution du carbonate de sodium, de l'hydroxyde de sodium ou de potassium et de l'agent séquestrant organique dans l'eau;
- addition simultanée de l'alcool, des dérivés terpéniques, de l'acide gras de tall oil, et éventuellement du parfum ou renforçateur de parfum; afin que la saponification des acides gras soit totale, l'agitation doit durer de 1 à 2 heures,
- addition du surfactif non ionique, de l'agent anti-oxydant et éventuellement du colorant,
- agitation jusqu'à homogénéisation totale.

## Revendications (Revendications pour l'(les) Etat(s) contractant(s) suivant(s): ES)

1. Procédé pour la fabrication d'une composition de nettoyant liquide notamment pour le lavage des surfaces solides, comprenant (% en poids) de 4 à 5% d'un ou plusieurs acides gras de tall oil, de 4 à 6% de dérivés terpéniques, de 3 à 5% d'un alcanol en C₁-C₄, de 1,5 à 3,0% d'un surfactif non ionique, de 0,3 à 0,6% d'hydroxyde de sodium ou de potassium, le cas échéant des additifs en quantité suffisante, le reste étant constituée par de l'eau, de 1,5 à 3% de carbonate de sodium et de 1 à 3% d'un agent séquestrant organique choisi parmi les sels de sodium de l'acide nitrilotriacétique, de l'acide éthylène-dia-diamine-tétraacétique, de l'acide diéthylène-triamine-pentaacétique, de l'acide diéthylène-triamine-pentaméthylène-phosphonique, de l'acide éthylène-diamine-tétraméthylène-phosphonique et de l'acide citrique, caractérisé par les étapes suivantes :
- dissolution du carbonate de sodium, de l'hydroxyde de sodium ou de potassium et de l'agent séquestrant organique dans l'eau;
- addition simultanée de l'alcool, des dérivés terpéniques, de l'acide gras de tall oil, et éventuellement du parfum ou renforçateur de parfum; afin que la saponification des acides gras soit totale, l'agitation doit durer de 1 à 2 heures,
- addition du surfactif non ionique, de l'agent anti-oxydant et éventuellement du colorant,
- agitation jusqu'à homogénéisation totale.

2. Procédé selon la revendication 1, caractérisé en ce que les dérivés terpéniques comprenant essentiellement des terpinéols.

3. Procédé selon la revendication 1 ou la revendication 2, caractérisé en ce que l'agent séques trant organique est le sel tétrasodique de l'acide éthylènediamine tétraacétique.

4. Procédé selon la revendication 1 ou la revendication 2, caractérisé en ce que l'agent séquestrant organique est le sel trisodique de l'acide nitrilotriacétique.

5. Procédé selon la revendication 1 ou la revendication 2, caractérisé en ce que l'agent séquestrant organique est le citrate de sodium.

6. Procédé selon la revendication 1, caractérisé en ce qu'on prépare la formulation suivante :
| | |
|---|---|
| - Eau ..... | 81,67 |
| - Carbonate de sodium anhydre ..... | 2,08 |
| - Na₄EDTA en poudre ..... | 1,25 |
| - Lessive de soude (à 28,33%) ..... | 1,40 |
| - Alcool éthylique ..... | 3,32 |
| - Carbures terpéniques ..... | 0,65 |
| - Alcools terpéniques à 85% de terpinéols ..... | 3,93 |
| - Acides gras de tall oil à 2% d'acide résiniques ..... | 4,10 |
| - Nonyl phénol éthoxylé à 9 OE ..... | 1,60 |
| - Colorant vert et agent anti-oxydant | qs |
| * OE : oxyde d'éthylène. | |

7. Procédé selon la revendication 1, caractérisé en ce qu'on prépare la formulation suivante :
| | |
|---|---|
| - Eau ..... | 81,67 |
| - Carbonate de sodium anhydre ..... | 2,08 |
| - Na₃NTA | 1,25 |
| - Lessive de soude (à 28,33%) ..... | 1,40 |
| - Alcool éthylique ..... | 3,32 |
| - Carbures terpéniques..... | 0,65 |
| - Alcools terpéniques à 85% de terpinéols ..... | 3,93 |
| - Acides gras de tallol à 2% d'acides résiniques..... | 4,10 |
| - Nonyl phénol éthoxylé à 9 OE ..... | 1,60 |
| - Colorant vert et agent anti-oxydant | qs. |
